# EUROPÄISCHE PATENTSCHRIFT

(11) **EP 4 424 916 B1**
(45) Veröffentlichungstag und Bekanntmachung des Hinweises auf die Patenterteilung: **18.06.2025**
(21) Anmeldenummer: 23159477.1
(22) Anmeldetag: 01.03.2023
(51) Int. Cl.: E02D 5/80, E02D 5/76, C21D 1/42

(54) **ANKERANORDNUNG UND ANKERVERFAHREN**
ANCHOR ASSEMBLY AND ANCHOR METHOD
ENSEMBLE D'ANCRAGE ET PROCÉDÉ D'ANCRAGE

(43) Veröffentlichungstag der Anmeldung: 04.09.2024
(73) Patentinhaber: BAUER Spezialtiefbau GmbH, 86529 Schrobenhausen (DE)
(72) Erfinder: AIDELSBURGER, Jürgen, 86577 Sielenbach (DE); WEIRICH, Manfred, 86551 Aichach (DE); BLASKOWITZ, Harry, 72160 Horb-Talheim (DE); LORENZ, Christian, 86529 Schrobenhausen (DE)
(74) Vertreter: Wunderlich & Heim Patentanwälte PartG mbB

(56) Entgegenhaltungen:
- EP-A1- 3 336 259
- CH-A5- 603 919
- CH-B1- 702 926
- DE-C1- 19 500 091

## Beschreibung

Die Erfindung betrifft eine Ankeranordnung mit einem Anker, welcher zum Einbringen in eine Bohrung im Boden ausgebildet ist und ein längliches Zugelement aufweist, welches einen Fußabschnitt, welcher zum Verankern im Bodendurch Injizieren eines abbindbaren Injektionsmediums ausgebildet ist, einen Mittelabschnitt, welcher zum Anordnen im Boden zusammen mit dem Fußabschnitt ausgebildet ist, und einen Kopfabschnitt aufweist, welcher außerhalb der Bohrung angeordnet ist und eine Spanneinrichtung zum Aufbringen einer Zugspannung aufweist, gemäß dem Oberbegriff des Anspruchs 1. Eine derartige Vorrichtung ist grundsätzlich bekannt und wird beispielsweise gattungsbildend in der Druckschrift EP 3 336 259 A1 vorgestellt.

Die Erfindung betrifft weiterhin ein Ankerverfahren, bei dem ein Anker mit einem länglichen Zugelement in eine Bohrung im Boden eingebracht und durch Injizieren eines abbindbaren Injektionsmediums ein Fußabschnitt des Zugelementes im Boden verankert wird, mittels einer Spanneinrichtung an einem Kopfabschnitt des Zugelementes außerhalb der Bohrung eine Zugspannung aufgebracht wird und abschließend die Zugspannung in dem Zugelement wieder abgebaut wird, gemäß dem Oberbegriff des Anspruchs 10.

Ankeranordnungen werden insbesondere zur Rückverankerung von Stützwänden bei Baugruben eingesetzt. Durch die Anordnung und Anzahl entsprechend eingebrachter Anker, auch Zuganker genannt, können die von dem umgebenden Boden ausgeübten Druckkräfte auf eine Stützwand in den umgebenden Boden zurück abgeleitet werden. Hierzu werden Anker mit Zugelementen in den abzustützenden Bodenbereich abgebohrt. Ein Fußabschnitt des Zugelementes wird im Boden durch Einspritzen eines Zementmörtels verankert. Nach dem Aushärten kann mittels einer Spanneinrichtung am Kopf des Ankers eine Zugspannung aufgebracht werden, um etwa eine Stützwand im Boden rückzuverankern.

Die dafür eingesetzten Zugelemente können eine Länge von mehreren Metern aufweisen und Gesamtlängen von 20 Metern und mehr erreichen. In vielen Fällen reichen die Zugelemente in benachbarte Baugrundstücke oder Bodenbereiche, welche selbst für zukünftige Baumaßnahmen vorgesehen sind.

Von Baubehörden kann daher bei Ankerordnungen vorgegeben werden, dass vor dem Abschluss einer Tiefbaumaßnahme und dem Schließen der Baugrube bestehende Zugelemente von Ankern aus Sicherheitsgründen entspannt werden. In einigen Fällen kann es erforderlich sein, ein Zugelement zumindest in Teilen wieder aus dem Boden zu entfernen.

Ist es erforderlich, ein Zugelement ganz oder zumindest teilweise aus dem Boden zu entfernen, ist es bekannt, bereits beim Einbringen des Zugelementes in eine Bohrung möglichst nahe am Fußabschnitt des Zugelementes eine Heizeinrichtung anzuordnen, insbesondere mit einer elektrischen Heizspule. Mit der Heizeinrichtung kann eine Einwirkstelle an dem Zugelement derart erwärmt und aufgeheizt werden, so dass das Zugelement aufschmilzt und an der Einwirkstelle reißt und so von dem mit Zementmörtel verankerten Fußabschnitt im Boden abgetrennt wird. Der abgetrennte freie Teil des Zugelementes kann dann aus dem Boden gezogen und entfernt werden.

In anderen Fällen ist es ausreichend, wenn die Zugelemente entspannt werden. Für ein Entspannen eines Zugelementes, welches im Boden verbleiben kann, ist es üblich, einem aus der Bohrung herausragenden Kopfabschnitt des Zugelementes teilweise oder vollständig abzutrennen, insbesondere unter Einsatz eines Schneidbrenners. Dies wird von Hand von einem Bauarbeiter ausgeführt und bedarf keiner besonderen Vorkehrungen am Kopfabschnitt des Zugelementes.

In vielen Fällen wird innerhalb einer Baugrube ein Bauwerk bis nahe an die rückverankerte Stützwand erstellt, so dass ein Zugang für einen Bauarbeiter zu bestimmten Bereichen der Stützwand nicht mehr möglich ist. In diesen Fällen dürfen Anker nicht so gesetzt werden, dass deren Kopfabschnitte in diesen nicht mehr zugänglichen Bereichen liegen. Dies bedeutet, dass die Anordnung und die Anzahl der Anker nicht mehr nach einer statisch günstigen Lage gewählt werden können, sondern derart gesetzt werden müssen, dass noch ein Zugang zu den Kopfabschnitten möglich ist.

Hierdurch kann ein erheblicher Mehraufwand für zusätzlich notwendige und/oder größere Anker zur Baugrubenabstützung entstehen, damit einerseits eine ausreichende Abstützung sichergestellt und andererseits ein Zugang zu den Kopfabschnitten der Anker zum Spannungsabbau gewährleistet sind.

Der Erfindung liegt die **Aufgabe** zugrunde, eine Ankeranordnung und ein Ankerverfahren anzugeben, mit welchen auch bei baulichen Einschränkungen ein effizientes Anordnen und auch Entspannen der Anker ermöglicht ist.

Die Aufgabe wird nach der Erfindung zum einen durch eine Ankeranordnung mit den Merkmalen des Anspruchs 1 und zum anderen durch ein Ankerverfahren mit den Merkmalen des Anspruchs 10 gelöst. Bevorzugte Ausführungsformen sind in den jeweils abhängigen Ansprüchen angegeben.

Die erfindungsgemäße Ankeranordnung ist dadurch gekennzeichnet, dass eine Entspannungseinrichtung im Bereich des Kopfabschnitts angeordnet und zum gezielten Reduzieren der Festigkeit des Zugelementes an einer Einwirkstelle auf einen reduzierten Festigkeitszustand ausgebildet ist, bei welchem zum Spannungsabbau das Zugelement an der Einwirkstelle durch die aufgebrachte Zugspannung plastisch verformt wird.

Eine Grundidee der Erfindung liegt darin, zum Entspannen eines bestehenden Ankers von der üblichen Verwendung eines Schneidbrenners abzugehen und am Bereich des Kopfabschnittes des Ankers an diesem eine Entspannungseinrichtung anzuordnen, mit welcher das Zugelement an der Einwirkstelle plastisch verformt wird. Durch das plastische Verformen, insbesondere ein bleibendes Längen des Zugelementes, bauen sich die Zugspannungen ab. Der Kopfabschnitt wird dabei insbesondere so gestaltet, dass ein Aufnahmeraum für die vorzugsweise elektrisch betreibbare Entspannungseinrichtung gebildet ist. Diese kann von einer Arbeitsperson auch aus einer größeren Entfernung bedient werden. Es ist somit kein unmittelbarer Zugang einer Bedienperson zu dem Kopfabschnitt notwendig, wie dies etwa beim Einsatz eines von Hand bedienten Schneidbrenners erforderlich wäre.

Bei einer gezielten Reduzierung der Festigkeit des Zugelementes im Bereich der Einwirkstelle durch die Entspannungseinrichtung kann sich das Zugelement plastisch verformen, so dass die Zugspannung zwischen dem Kopfabschnitt mit der Spanneinrichtung und dem verankerten Fußbereich abgebaut werden kann. Die Festigkeitsreduktion kann dabei zu einer starken Dehnung und im Extremfall durch die bestehenden Zugspannungen auch zu einem Abreißen oder Durchtrennen des Zugelementes an der Einwirkstelle führen.

Bei Anordnung einer Entspannungseinrichtung im Bereich des Kopfabschnittes kann ein Bauwerk innerhalb einer Baugrube bis nahe an den Kopfabschnitt erstellt werden, wobei ein darauffolgendes Entspannen des mindestens einen Ankers dann über die am Anker angeordnete Entspannungseinrichtung erfolgt. Zudem kann durch die erfindungsgemäße Anordnung ein Entspannen des Ankers von Hand mit einem Schneidbrenner durch ein Bauarbeiter entfallen, was die Arbeitssicherheit erhöht und die Tätigkeit des Entspannens eines Ankers insgesamt erleichtert und beschleunigt.

Grundsätzlich kann die Entspannungseinrichtung unmittelbar angrenzend an den Kopfabschnitt positioniert sein. Besonders bevorzugt ist es nach einer Ausführungsform der Erfindung, dass bei Einbau des Ankers im Boden die Einwirkstelle mit der Entspannungseinrichtung außerhalb der Bohrung angeordnet ist. Die Entspannungseinrichtung ist dabei insbesondere unmittelbar an dem Kopfabschnitt ausgebildet und liegt außerhalb des Bodens bzw. einer Baugrubenwand. Die Entspannungseinrichtung ist damit besonders gut zugänglich. Die Entspannungseinrichtung kann beim Bilden des Ankers oder erst nachträglich angeordnet werden, insbesondere unmittelbar vor einem Entspannen des Ankers.

Nach einer weiteren Ausführungsvariante der Erfindung ist es vorteilhaft, dass das Zugelement oder die Zugglieder durch eine oder mehrere Drahtlitzen und/oder Metallstangen gebildet sind. Diese Elemente erlauben eine effiziente Übertragung auch hoher Zugspannungen.

Weiterhin ist es bevorzugt, dass die Entspannungseinrichtung fest oder lösbar an dem Kopfabschnitt angebracht ist. Grundsätzlich können als Entspannungseinrichtungen etwa Induktionsspulen als Heizeinrichtungen als ein Massenprodukt relativ günstig beschafft werden, so dass sie aus Kostengründen auch nach dem Entspannen des Ankers an diesem verbleiben können. Alternativ kann die Entspannungseinrichtung auch lösbar angeordnet sein, so dass sie nach einem Entspannen wieder entfernt und an einem anderen Anker wieder verwendet werden kann.

Nach einer weiteren Ausführungsvariante der Erfindung ist es bevorzugt, dass die Spanneinrichtung eine Ankerplatte, welche sich gegenüber dem Boden abstützt und einen Durchgang für das Zugelement aufweist, und einen Spannkopf umfasst, an welchem das Zugelement befestigt ist, und welcher sich auf der Ankerplatte abstützt, wobei das Zugelement gegenüber der Ankerplatte verspannbar ist. Die Ankerplatte kann unmittelbar an einer Fläche des Bodens aufliegen oder an einer Stützwand und sich so mittelbar gegenüber dem Boden abstützen. Über die Ankerplatte kann so etwa eine vom Boden auf die Stützwand ausgeübte Kraft von dem Zugelement aufgenommen und in den Boden abgeleitet werden.

Besonders vorteilhaft ist es dabei, dass zwischen der Ankerplatte und dem Spannkopf die Entspannungseinrichtung und optional ein Aufnahmering für die Entspannungseinrichtung angeordnet ist. Somit befindet sich bei dieser bevorzugten Variante die Einwirkungsstelle zum Erzeugen der plastischen Verformung zwischen der Ankerplatte und dem Spannkopf. Hierzu kann insbesondere ein Aufnahmering mit einem Aufnahmeraum für die Entspannungseinrichtung zwischen der Ankerplatte und dem Spannkopf angeordnet sein. Der Aufnahmering ist entsprechend zur Kraftübertragung zwischen dem Spannkopf und der Ankerplatte ausgebildet.

Die Entspannungseinrichtung, insbesondere eine Heizspule oder/oder eine Elektrodenanordnung mit oder ohne einem Korrosionshilfsmittel, kann innerhalb des Aufnahmeringes nahe an dem Zugelement angeordnet sein, welches von der Entspannungseinrichtung umgeben wird. Vorzugsweise liegt die Entspannungseinrichtung innerhalb einer äußeren Ringwand des Aufnahmeringes. Die Entspannungseinrichtung kann darin fest oder lösbar angeordnet sein.

Grundsätzlich können die Spanneinrichtung und insbesondere der Spannkopf in jeder bekannten und geeigneten Weise ausgebildet sein. Besonders zweckmäßig ist es nach einer Ausführungsform der Erfindung, dass der Spannkopf als ein Keilträger mit mindestens einem konischen Aufnahmeloch für mindestens einen Spannkegel an dem Zugelement oder den Zuggliedern ausgebildet ist. Dies erlaubt eine besonders kompakte und zuverlässige Verbindung zwischen dem Zugelement und dem Spannkopf und ermöglicht die Übertragung relativ hoher Kräfte.

Bei der Verwendung einer Induktionsspule zum induktiven Wärmen des Zugelementes ist dieses insbesondere aus einem metallischen Material gefertigt, welches für eine induktive Erwärmung geeignet ist. Besonders bevorzugt ist es nach einer Weiterbildung der Erfindung, dass das Zugelement zwei oder mehr Zugglieder aufweist. Insbesondere kann ein Zugelement durch mehrere bündelartig angeordnete Zugglieder gebildet sein.

Eine bevorzugte Ausführungsform der erfindungsgemäßen Ankeranordnung besteht darin, dass die Entspannungseinrichtung als eine Heizeinrichtung, insbesondere mit mindestens einer elektrisch betreibbaren Induktionsspule, ausgebildet ist, welche zum Erwärmen des Zugelementes zumindest eines Zugglieds an der Einwirkstelle auf eine Erweichungstemperatur ausgebildet ist, bei welcher die plastische Verformung eintritt. Mit einer Heizeinrichtung kann eine Erwärmung des Zugelementes im Bereich der Einwirkstelle und damit eine plastische Verformung erzielt werden. Durch die plastische Verformung können sich die im Zugelement befindlichen Zugspannungen durch eine Dehnung zwischen dem Kopfabschnitt mit der Spanneinrichtung und dem verankerten Fußbereich abbauen. Die Erweichung kann dabei bis zu einem Aufschmelzen des Materials des Zugelementes erfolgen. Insbesondere kann die Erwärmung mittels einer Induktionsspule durch induktives Erwärmen eines metallischen Zugelementes erfolgen.

Alternativ oder ergänzend kann es nach einer weiteren Ausführungsform der Erfindung vorgesehen sein, dass die Entspannungseinrichtung als eine Korrosionseinrichtung mit einer Elektrodenanordnung ausgebildet ist, welche zum Erzeugen einer Korrosionsspannung an der Einwirkstelle ausgebildet ist. Mit einer Korrosionseinrichtung kann an der Einwirkstelle eine gezielte und beschleunigte Korrosion des Materials des Zugelementes bewirkt werden. Durch die Korrosion wird die Festigkeit zumindest von Teilen des Zugelementes herabgesetzt, so dass sich eine plastische Verformung durch die anliegende Zugspannung im Bereich der Einwirkstelle ergeben kann. Durch das plastische Verformen, insbesondere ein Dehnen, können sich die anliegenden Zugspannungen abbauen und so der Anker insgesamt entspannt werden.

Sofern das Zugelement aus mehreren Zuggliedern aufgebaut ist, kann die Entspannungseinrichtung nur an einem oder an einzelnen Zuggliedern angeordnet sein. Werden einzelne Zugglieder gedehnt und eventuell sogar durchtrennt, steigt die Zugspannung an dem verbliebenen Zuggliedern, so dass sich durch die hierbei ergebende Erhöhung der Spannung in einem einzelnen Zugglied dann die Verformungsgrenze des Materials überschritten wird und sich ein mehr oder minder starkes plastisches Verformen eventuell bis zu einem Zerreißen des oder der verbliebenen Zugglieder einstellen kann.

Eine bevorzugte Ausführungsform besteht weiterhin darin, dass die Korrosionseinrichtung mindestens ein Korrosionshilfsmittel aufweist, welches an der Einwirkstelle angeordnet ist und insbesondere ein Salz umfasst. Das Korrosionshilfsmittel kann insbesondere ein fester oder gelartiger chemischer Stoff sein, welcher eine Korrosionswirkung unterstützt oder in Kombination mit einer anliegenden elektrischen Spannung auslöst. Das Hilfsmittel kann insbesondere ein Salz oder ein chemischer Stoff sein, welcher einen entsprechenden Ionenaustausch während eines Korrosionsvorgangs bewirkt oder unterstützt. Das Korrosionshilfsmittel kann insbesondere als ein fester Block oder ringförmig ausgebildet sein, welcher im Bereich der Einwirkstelle an dem Zugelement zusammen mit der Elektrodenanordnung angebracht wird. Grundsätzlich kann die Korrosionseinrichtung auch eine Zuführleitung zum Zuführen eines flüssigen Korrosionshilfsmittels zu der Einwirkstelle umfassen. Ein Korrosionshilfsmittel ist jedoch nicht zwingend notwendig, insbesondere wenn nach Abschluss der Baumaßnahme der Bereich um den Kopfabschnitt etwa mit Erde oder einem ähnlichen Material aufgefüllt wird, welches eine Korrosionswirkung unterstützt.

Beim Einsatz einer Korrosionseinrichtung kann sich der Spannungsabbau über einen längeren Zeitraum erstrecken, welcher mehrere Tage oder Wochen umfassen kann. Eine derartige Zeitdauer ist für das gewünschte Ziel des Erreichens eines Spannungsabbaus ausreichend, wobei ein derartiger Zeitraum, bei welcher sich der ursprüngliche Bodendruck wieder einstellen und auch auf das Bauwerk einwirken kann, sogar für das Bauwerk und die Umgebung besonders schonend ist. Vorzugsweise kann an der Ankeranordnung eine Messeinrichtung, etwa mit einem Spannungsmesssensor, angeordnet sein, über welche drahtgebunden oder drahtlos ein Spannungsabbau des Ankers erfasst und somit auch belegt werden kann.

Die Erfindung betrifft weiter ein Ankerverfahren, welches dadurch gekennzeichnet ist, dass die erfindungsgemäße Ankeranordnung gebildet wird, wobei eine Entspannungseinrichtung im Bereich des Kopfabschnitts angeordnet wird und eine Festigkeit des Zugelementes an einer Einwirkstelle des Zugelementes auf einen Festigkeitszustand reduziert wird, bei dem das Zugelement an der Einwirkstelle durch die Zugspannung plastisch verformt wird, wobei sich die Zugspannung in dem Zugelement abbaut.

Mit diesem erfindungsgemäßen Ankerverfahren können die zuvor beschriebenen Vorteile erzielt werden.

Nach einer Ausführungsform der Erfindung ist es bevorzugt, dass das entspannte Zugelement im Boden verbleibt. Insbesondere kann auch der Kopfabschnitt mit der Spanneinrichtung und/oder die Entspannungseinrichtung im oder am Boden verbleiben. Es ist somit insbesondere keine Entspannung des Zugelementes ohne einen Rückbau möglich, so dass das Verfahren ohne Weiteres auch bei beengten Platzverhältnissen durchführbar ist.

Insbesondere besteht eine vorteilhafte Ausführungsvariante des Verfahrens darin, dass im Bereich der Ankeranordnung vor einem Entspannen des Zugelementes ein Bauwerk errichtet wird, wobei ein Zugang zu dem Kopfabschnitt des Ankers eingeschränkt oder insgesamt verbaut ist. Zum Entspannen des Ankers beziehungsweise des Zugelementes ist kein unmittelbarer Zugang für einen Bauarbeiter notwendig, da ein zwingender Zugang eines Bauarbeiters zum Kopfabschnitt nicht zwingend erforderlich ist.

Nach einer Weiterbildung der Erfindung ist es zudem vorteilhaft, dass die Entspannungseinrichtung elektrisch betrieben wird und dass eine elektrische Versorgungsleitung zu der Entspannungseinrichtung vor oder beim Erstellen des Bauwerks von der Entspannungseinrichtung zu einer entfernten Bedieneinheit verlegt wird. Über die Versorgungsleitung kann so eine Versorgung mit elektrischer Energie auch von einer entfernten Bedieneinheit zu der Entspannungseinrichtung durchgeführt werden. Mit der Bedieneinheit kann auch eine Steuerung der Entspannungseinrichtung erfolgen, insbesondere der Stromstärke, Spannung und/ oder Betriebsdauer etc.

Somit können ein oder mehrere Anker weitgehend allein nach statischen Gesichtspunkten und insbesondere ohne Rücksicht auf ein angrenzendes Bauwerk gesetzt werden. Dies erlaubt eine besonders wirtschaftliche und zuverlässige Abstützung etwa einer Baugrubenwand.

Gemäß einer bevorzugten Verfahrensvariante ist vorgesehen, dass als Entspannungseinrichtung eine Heizeinrichtung verwendet wird, mit welcher das Zugelement an der Einwirkstelle auf eine Erweichungstemperatur erwärmt wird, bei welcher das Zugelement durch die Zugspannung plastisch verformt wird. Es kann dabei eine Erwärmung um mehrere 100 Grad Celsius des Materials des Zugelementes an der Einwirkstelle erfolgen, wobei die Zugfestigkeit des Materials abnimmt. Hierdurch kann sich dann eine plastische Verformung im Bereich der erwärmten Einwirkstelle einstellen. Das Erwärmen kann bis zu einem Aufschmelzen des Materials führen.

Gemäß einer weiteren Ausführungsvariante ist es vorteilhaft, dass als Entspannungseinrichtung eine Korrosionseinrichtung verwendet wird, mit welcher das Zugelement an der Einwirkstelle gezielt korrodiert und eine Festigkeit des Zugelementes reduziert wird, so dass das Zugelement durch die Zugspannung plastisch verformt wird. Die Festigkeitsreduktion erfolgt hierbei durch ein elektrochemisches Schwächen und Zersetzen des Materials des Zugelementes an der Einwirkstelle. Durch die Festigkeitsreduktion kann eine Streckgrenze des vorzugsweise metallischen Materials des Zugelementes überschritten werden, so dass sich eine Dehnung und plastische Verformung im Bereich der Einwirkstelle einstellen kann. Über einen längeren Zeitraum kann auch ein vollständiges Durchtrennen des Zugelementes durch den Korrosionsvorgang und die anliegende Zugspannung erfolgen.

Die Erfindung wird nachfolgend anhand eines bevorzugten Ausführungsbeispiels näher erläutert, welches in den beigefügten Zeichnungen dargestellt ist. In den Zeichnungen zeigen:
- Fig. 1: eine schematische Ansicht zu einer erfindungsgemäßen Ankeranordnung;
- Fig. 2: eine vergrößerte Darstellung zu einem Kopfabschnitt einer erfindungsgemäßen Ankeranordnung.

Eine erfindungsgemäße Ankeranordnung 10 gemäß Figur 1 umfasst einen länglichen Anker 12 mit einem Zugelement 14, welches in eine Bohrung 7 in einem Boden 5 eingebracht ist. Der Anker 12 dient zum Stützen und Rückverankern einer Stützwand 3, welche zur Abstützung einer Baugrube 1 im Boden 5 ausgebildet ist.

Das Zugelement 14 des Ankers 12 umfasst einen Fußabschnitt 17, welcher in bekannter Weise durch Injizieren eines abbindbaren Injektionsmediums, etwa eines Zementmörtels, im unteren Bereich der Bohrung 7 im Boden 5 verankert werden kann. Von dem Fußabschnitt 17 erstreckt sich ein in der Bohrung 7 im Wesentlichen frei liegender Mittelabschnitt 18 bis zu einem Kopfabschnitt 20 im Bereich der Stützwand 3. Der Kopfabschnitt 20 kann eine vom Boden 5 ausgeübte Druckkraft an der Stützwand 3 aufnehmen und über das Zugelement 14 über den eingebundenen Fußabschnitt 17 in einen hinteren Bereich des Bodens 5 ableiten und so die Stützwand 3 im Boden 5 rückankern.

Innerhalb der Baugrube 1 kann ein durch eine unterbrochene Linie angedeutetes Bauwerk 9 bis nahe an den Kopfabschnitt 20 errichtet werden. Nach Errichten des Bauwerks 9 ist der Anker 12 wieder zu entspannen, wobei jedoch ein Zugang zu dem Kopfabschnitt 20 des Ankers 12 durch das Bauwerk für einen Bauarbeiter nicht mehr oder nur sehr eingeschränkt möglich ist.

In Figur 2 ist insbesondere ein Kopfabschnitt 20 eines Ankers 20 einer erfindungsgemäßen Ankeranordnung 10 näher dargestellt. Der Anker 12 mit dem Zugelement 14 erstreckt sich durch die Stützwand 3 in eine Bohrung 7 eines angrenzenden Bodens 5.

Im dargestellten Ausführungsbeispiel ist das Zugelement 14 mit mehreren Zuggliedern 16 ausgebildet, welche jeweils von einem Hüllrohr 19 umgeben sind. Am freien Ende des Zugelementes 14 ist eine Spanneinrichtung 30 mit einer Ankerplatte 32 ausgebildet, welche sich auf eine Widerlagerfläche an der Stützwand 3 abstützen kann. Das Zugelement 14 beziehungsweise die vorgesehenen Zugglieder 16 stehen mit einem Spannkopf 34 der Spanneinrichtung 30 in Verbindung. Hierzu ist der Spannkopf 34 mit einem plattenförmigen Keilträger 35 mit konischen Aufnahmelöchern 36 ausgebildet. In den konischen Aufnahmelöchern 36 sind entsprechend ausgebildete Spannkegel 38 aufgenommen, welche am freien Ende der jeweiligen Zugglieder zum Aufbringen einer Spannkraft befestigt sind. Die Spanneinrichtung 30 kann weiterhin eine Abdeckkappe 39 zum Abdecken der freien Enden der Zugglieder 16 und des Spannkopfes 34 umfassen.

Zwischen der Ankerplatte 32 und dem Spannkopf 34 kann ein Aufnahmering 50 zwischengesetzt sein, welcher in einem Aufnahmeraum eine Entspannungseinrichtung 40 aufnehmen kann. Die Entspannungseinrichtung 40 kann vorzugsweise als eine Heizeinrichtung mit einer Induktionsspule 42 gebildet sein. Über eine Versorgungsleitung 44 kann die Entspannungseinrichtung 40 mit elektrischem Strom von einer vom Kopfabschnitt 20 beabstandeten Bedieneinheit versorgt werden. Durch die Zuführung von elektrischem Strom kann die Entspannungseinrichtung 40 in Betrieb gesetzt und damit ein Entspannen des Ankers 12 eingeleitet werden.

Über die Heizeinrichtung kann eine angrenzende Einwirkstelle 24 an dem Zugelement 14 derart erwärmt werden, dass das Zugelement 14 beziehungsweise die Zugglieder 16 soweit erweicht oder aufgeschmolzen werden, dass sich die zum Abstützen der Stützwand 3 während der Bauarbeiten notwendige Zugspannung in dem Zugelement 14 reduziert und aufgehoben werden kann. Durch das Erweichen kann ein plastisches Verformen des Zugelementes 14 zum Abbau der Zugspannungen erfolgen.

Ergänzend oder alternativ kann die Entspannungseinrichtung 40 auch mit einer Korrosionseinrichtung mit einer Elektrodenanordnung ausgebildet sein. Durch die Elektrodenanordnung, welche vorzugsweise direkt an dem Zugelement 14 angebracht sein kann, kann ein elektrischer Strom und eine elektrische Spannung im Bereich der Einwirkstelle 24 an dem Zugelement 14 bewirkt werden. Hierdurch kann gezielt eine Korrosion der Einwirkstelle 24 ausgelöst und beschleunigt werden. Ergänzend kann insbesondere in dem ringförmigen Aufnahmeraum um das Zugelement 14 auch ein Korrosionshilfsmittel angeordnet sein. Hierdurch kann der Korrosionsvorgang unterstützt und noch weiter beschleunigt werden.

## Patentansprüche

1. Ankeranordnung mit einem Anker (12), welcher zum Einbringen in eine Bohrung (7) im Boden (5) ausgebildet ist und ein längliches Zugelement (14) aufweist, welches
- einen Fußabschnitt (17), welcher zum Verankern im Boden (5) durch Injizieren eines abbindbaren Injektionsmediums ausgebildet ist,
- einen Mittelabschnitt (18), welcher zum Anordnen im Boden (5) zusammen mit dem Fußabschnitt (17) ausgebildet ist, und
- einen Kopfabschnitt (20) aufweist, welcher außerhalb der Bohrung (7) angeordnet ist und eine Spanneinrichtung (30) zum Aufbringen einer Zugspannung aufweist,
**dadurch gekennzeichnet,**
- **dass** eine Entspannungseinrichtung (40) im Bereich des Kopfabschnitts (20) angeordnet und zum gezielten Reduzieren der Festigkeit des Zugelementes (14) an einer Einwirkstelle (24) auf einen reduzierten Festigkeitszustand ausgebildet ist, bei welchem zum Spannungsabbau das Zugelement (14) an der Einwirkstelle (24) durch die aufgebrachte Zugspannung plastisch verformt wird.

2. Ankeranordnung nach Anspruch 1,
**dadurch gekennzeichnet,**
**dass** bei Einbau des Ankers (12) im Boden (5) die Einwirkstelle (24) mit der Entspannungseinrichtung (40) außerhalb der Bohrung (7) angeordnet ist.

3. Ankeranordnung nach Anspruch 1 oder 2,
**dadurch gekennzeichnet,**
**dass** das Zugelement (14) zwei oder mehr Zugglieder (16) aufweist.

4. Ankeranordnung nach einem der Ansprüche 1 bis 3,
**dadurch gekennzeichnet,**
**dass** die Entspannungseinrichtung (40) fest oder lösbar an dem Kopfabschnitt (20) angebracht ist.

5. Ankeranordnung nach einem der Ansprüche 1 bis 4,
**dadurch gekennzeichnet,**
**dass** die Spanneinrichtung (30) eine Ankerplatte (32), welche gegenüber dem Boden (5) abstützt und einen Durchgang (33) für das Zugelement (14) aufweist, und einen Spannkopf (34) umfasst, an welchem das Zugelement (14) befestigt ist und welcher sich auf der Ankerplatte (32) abstützt, wobei das Zugelement (14) gegenüber der Ankerplatte (32) verspannbar ist.

6. Ankeranordnung nach Anspruch 5,
**dadurch gekennzeichnet,**
**dass** zwischen der Ankerplatte (32) und dem Spannkopf (34) die Entspannungseinrichtung (40) und optional ein Aufnahmering (50) für die Entspannungseinrichtung (40) angeordnet ist.

7. Ankeranordnung nach einem der Ansprüche 1 bis 6,
**dadurch gekennzeichnet,**
**dass** die Entspannungseinrichtung (40) als eine Heizeinrichtung, insbesondere mit mindestens einer elektrisch betreibbaren Induktionsspule (42), ausgebildet ist, welche zum Erwärmen des Zugelementes (14) zumindest eines Zugglieds (16) an der Einwirkstelle (24) auf eine Erweichungstemperatur ausgebildet ist, bei welcher die plastische Verformung eintritt.

8. Ankeranordnung nach einem der Ansprüche 1 bis 7,
**dadurch gekennzeichnet,**
**dass** die Entspannungseinrichtung (40) als eine Korrosionseinrichtung mit einer Elektrodenanordnung ausgebildet ist, welche zum Erzeugen einer Korrosionsspannung an der Einwirkstelle (24) ausgebildet ist.

9. Ankeranordnung nach Anspruch 8, **dadurch gekennzeichnet,**
**dass** die Korrosionseinrichtung mindestens ein Korrosionshilfsmittel aufweist, welches an der Einwirkstelle (24) angeordnet ist und insbesondere ein Salz umfasst.

10. Ankerverfahren, bei dem
- ein Anker (12) mit einem länglichen Zugelement (14) in eine Bohrung (7) im Boden (5) eingebracht und durch Injizieren eines abbindbaren Injektionsmediums ein Fußabschnitt (17) des Zugelementes (14) im Boden (5) verankert wird,
- mittels einer Spanneinrichtung (30) an einem Kopfabschnitt (20) des Zugelementes (14) außerhalb der Bohrung (7) eine Zugspannung aufgebracht wird und
- abschließend die Zugspannung in dem Zugelement (14) wieder abgebaut wird,
**dadurch gekennzeichnet,**
- **dass** eine Ankeranordnung (10) nach einem der Ansprüche 1 bis 9 gebildet wird, wobei eine Entspannungseinrichtung (40) im Bereich des Kopfabschnitts (20) angeordnet wird und eine Festigkeit des Zugelementes (14) an einer Einwirkstelle (24) des Zugelementes (14) auf einen Festigkeitszustand reduziert wird, bei dem das Zugelement (14) an der Einwirkstelle (24) durch die Zugspannung plastisch verformt wird, wobei sich die Zugspannung in dem Zugelement (14) abbaut.

11. Ankerverfahren nach Anspruch 10,
**dadurch gekennzeichnet,**
**dass** das entspannte Zugelement (14) im Boden (5) verbleibt.

12. Ankerverfahren nach Anspruch 10 oder 11,
**dadurch gekennzeichnet,**
**dass** im Bereich der Ankeranordnung (10) vor einem Entspannen des Zugelementes (14) ein Bauwerk (9) errichtet wird, wobei ein Zugang zu dem Kopfabschnitt (20) des Ankers (12) eingeschränkt oder insgesamt verbaut ist.

13. Ankerverfahren nach Anspruch 12,
**dadurch gekennzeichnet,**
**dass** die Entspannungseinrichtung (40) elektrisch betrieben wirdund dass eine elektrische Versorgungsleitung (44) zu der Entspannungseinrichtung (40) vor oder beim Erstellen des Bauwerks (9) von der Entspannungseinrichtung (40) zu einer entfernten Bedieneinheit verlegt wird.

14. Ankerverfahren nach einem der Ansprüche 10 bis 13,
**dadurch gekennzeichnet,**
**dass** als Entspannungseinrichtung (40) eine Heizeinrichtung verwendet wird, mit welcher das Zugelement (14) an der Einwirkstelle (24) auf eine Erweichungstemperatur erwärmt wird, bei welcher das Zugelement (14) durch die Zugspannung plastisch verformt wird.

15. Ankerverfahren nach einem der Ansprüche 10 bis 14,
**dadurch gekennzeichnet,**
**dass** als Entspannungseinrichtung (40) eine Korrosionseinrichtung verwendet wird, mit welcher das Zugelement (14) an der Einwirkstelle (24) gezielt korrodiert und eine Festigkeit des Zugelementes (14) reduziert wird, so dass das Zugelement (14) durch die Zugspannung plastisch verformt wird.

## Claims

1. Anchor assembly having an anchor (12), which is designed to be inserted into a drill hole (7) in the ground (5) and has an elongated traction element (14), which has
- a base section (17) being designed for anchoring in the ground (5) by injecting an injection medium that can be set,
- a centre section (18) designed to be arranged in the ground (5) together with the base section (17), and
- a head portion (20), which is arranged outside of the hole (7) and a tensioning device (30) for applying a tensile stress,
**characterised in that**
- a tension release device (40) is arranged in the region of the head portion (20) and is designed for the targeted reduction of the strength of the traction element (14) at an effective point (24) to a reduced strength state, in which the traction element (14) is plastically deformed at the effective point (24) by the applied tensile stress in order to reduce the stress.

2. Anchor assembly according to claim 1,
**characterised in that**
when the anchor (12) is installed in the ground (5), the effective point (24) with the tension release device (40) is arranged outside the hole (7).

3. Anchor assembly according to claim 1 or 2,
**characterised in that**
the traction element (14) has two or more traction members (16).

4. Anchor assembly according to any one of claims 1 to 3,
**characterised in that**
the tension release device (40) is firmly or releasably attached to the head portion (20).

5. Anchor assembly according to any one of claims 1 to 4,
**characterised in that**
the tensioning device (30) comprises an anchor plate (32), which is supported relative to the ground (5) and has a passage (33) for the traction element (14), and comprises a tensioning head (34), to which the traction element (14) is fastened and which is supported on the anchor plate (32), wherein the traction element (14) can be braced relative to the anchor plate (32).

6. Anchor assembly according to claim 5,
**characterised in that**
the tension release device (40) and optionally a retaining ring (50) for the tension release device (40) are arranged between the anchor plate (32) and the tensioning head (34).

7. Anchor assembly according to any one of claims 1 to 6,
**characterised in that**
the tension release device (40) is designed as a heating device, in particular having at least one electrically operated induction coil (42), which is designed to heat the traction element (14), at least one traction member (16) at the effective point (24) to a softening temperature at which plastic deformation occurs.

8. Anchor assembly according to any one of claims 1 to 7,
**characterised in that**
the tension release device (40) is designed as a corrosion device having an electrode arrangement being designed to generate a corrosion voltage at the effective point (24).

9. Anchor assembly according to claim 8,
**characterised in that**
the corrosion device has at least one corrosion aid being arranged at the effective point (24) and comprises, in particular, a salt.

10. Anchor method, in which
- an anchor (12) having an elongated traction element (14) is inserted into a drill hole (7) in the ground (5) and a foot portion (17) of the traction element (14) is anchored in the ground (5) by injecting a bonding injection medium,
- tensile stress is applied to a head portion (20) of the traction element (14) outside the drill hole (7) by means of a tensioning device (30), and
- finally, the tensile stress in the traction element (14) is relieved again,
**characterised in that**
- an anchor assembly (10) according to any one of claims 1 to 9 is formed, wherein a tension release device (40) is arranged in the region of the head portion (20) and a strength of the traction element (14) at an effective point (24) of the traction element (14) is reduced to a strength state, in which the traction element (14) is plastically deformed at the effective point (24) by the tensile stress, wherein the tensile stress in the traction element (14) is reduced.

11. Anchor method according to claim 10,
**characterised in that**
the released traction element (14) remains in the ground (5).

12. Anchor method according to claim 10 or 11,
**characterised in that**
a structure (9) is erected in the region of the anchor assembly (10) before the traction element (14) is released, wherein access to the head portion (20) of the anchor (12) is restricted or obstructed altogether.

13. Anchor method according to claim 12,
**characterised in that**
the tension release device (40) is electrically operated and
**in that** an electrical supply line (44) to the tension release device (40) is laid from the tension release device (40) to a remote control unit before or during the constructing of the structure (9).

14. Anchor method according to any one of claims 10 to 13,
**characterised in that**
a heating device is used as the tension release device (40), with which the traction element (14) is heated at the effective point (24) to a softening temperature at which the traction element (14) is plastically deformed by the tensile stress.

15. Anchor method according to any one of claims 10 to 14,
**characterised in that**
a corrosion device is used as the tension release device (40), with which the traction element (14) is selectively corroded at the effective point (24) and a strength of the traction element (14) is reduced, so that the traction element (14) is plastically deformed by the tensile stress.

## Revendications

1. Agencement d'ancrage avec un ancrage (12), qui est réalisé pour être introduit dans un alésage (7) dans le sol (5) et présentant un élément de traction allongé (14) qui présente
- une section de base (17), qui est réalisée pour être ancrée dans le sol (5) par injection d'un milieu d'injection pouvant être lié,
- une section centrale (18), qui est réalisée pour être agencée dans le sol (5) conjointement avec la section de base (17), et
- une section de tête (20), qui est agencée à l'extérieur de l'alésage (7) et qui présente un dispositif de serrage (30) pour appliquer une contrainte de traction,
**caractérisé en ce qu'**
- un dispositif de détente (40) est agencé dans la zone de la section de tête (20) et est réalisé pour réduire de manière ciblée la résistance de l'élément de traction (14) au niveau d'un point d'action (24) à un état de résistance réduit, auquel, pour supprimer la contrainte, l'élément de traction (14) est déformé plastiquement au niveau du point d'action (24) par la contrainte de traction appliquée.

2. Agencement d'ancrage selon la revendication 1,
**caractérisé en ce que**,
lors du montage de l'ancrage (12) dans le sol (5), le point d'action (24) avec le dispositif de détente (40) est agencé à l'extérieur de l'alésage (7).

3. Agencement d'ancrage selon la revendication 1 ou 2,
**caractérisé en ce que**
l'élément de traction (14) présente deux ou plus de deux organes de traction (16).

4. Agencement d'ancrage selon l'une quelconque des revendications 1 à 3,
**caractérisé en ce que**
le dispositif de détente (40) est disposé de manière fixe ou amovible sur la section de tête (20).

5. Agencement d'ancrage selon l'une quelconque des revendications 1 à 4,
**caractérisé en ce que**
le dispositif de serrage (30) comprend une plaque d'ancrage (32) qui s'appuie contre le sol (5) et présente un passage (33) pour l'élément de traction (14), et une tête de serrage (34) sur laquelle est fixé l'élément de traction (14) et qui s'appuie sur la plaque d'ancrage (32), l'élément de traction (14) pouvant être serré contre la plaque d'ancrage (32).

6. Agencement d'ancrage selon la revendication 5,
**caractérisé en ce que**
le dispositif de détente (40) et, en option, une bague de réception (50) pour le dispositif de détente (40) sont agencés entre la plaque d'ancrage (32) et la tête de serrage (34).

7. Agencement d'ancrage selon l'une quelconque des revendications 1 à 6,
**caractérisé en ce que**
le dispositif de détente (40) est réalisé sous la forme d'un dispositif de chauffage, notamment avec au moins une bobine d'induction (42) pouvant fonctionner électriquement, qui est réalisée pour chauffer l'élément de traction (14) d'au moins un organe de traction (16) au niveau du point d'action (24) à une température de ramollissement à laquelle la déformation plastique se produit.

8. Agencement d'ancrage selon l'une quelconque des revendications 1 à 7,
**caractérisé en ce que**
le dispositif de détente (40) est réalisé sous la forme d'un dispositif de corrosion avec un agencement d'électrode qui est réalisé pour générer une contrainte de corrosion au niveau du point d'action (24).

9. Agencement d'ancrage selon la revendication 8,
**caractérisé en ce que**
le dispositif de corrosion présente au moins un adjuvant de corrosion qui est agencé au niveau du point d'action (24) et qui comprend notamment un sel.

10. Procédé d'ancrage, dans lequel
- un ancrage (12) avec un élément de traction (14) allongé est introduit dans un alésage (7) dans le sol (5) et une section de base (17) de l'élément de traction (14) est ancrée dans le sol (5) par injection d'un milieu d'injection pouvant être lié,
- une contrainte de traction est appliquée à une section de tête (20) de l'élément de traction (14) à l'extérieur de l'alésage (7) au moyen d'un dispositif de serrage (30) et
- la contrainte de traction est finalement à nouveau supprimée dans l'élément de traction (14),
**caractérisé en ce qu'**
- un agencement d'ancrage (10) selon l'une quelconque des revendications 1 à 9 est formé, un dispositif de détente (40) étant agencé dans la zone de la section de tête (20) et réduisant une résistance de l'élément de traction (14) en un point d'action (24) de l'élément de traction (14) à un état de résistance, auquel l'élément de traction (14) est déformé plastiquement au niveau du point d'action (24) par la contrainte de traction, la contrainte de traction dans l'élément de traction (14) se supprimant.

11. Procédé d'ancrage selon la revendication 10,
**caractérisé en ce que**
l'élément de traction (14) détendu reste dans le sol (5).

12. Procédé d'ancrage selon la revendication 10 ou 11,
**caractérisé en ce qu'**
un ouvrage (9) est construit dans la zone de l'agencement d'ancrage (10) avant une détente de l'élément de traction (14), un accès à la section de tête (20) de l'ancrage (12) étant limité ou totalement obstrué.

13. Procédé d'ancrage selon la revendication 12,
**caractérisé en ce que**
le dispositif de détente (40) fonctionne électriquement et **en ce qu'**une ligne d'alimentation électrique (44) vers le dispositif de détente (40) est posée depuis le dispositif de détente (40) vers une unité de commande distante avant ou lors de la construction de l'ouvrage (9).

14. Procédé d'ancrage selon l'une quelconque des revendications 10 à 13,
**caractérisé en ce que**
l'on utilise en tant que dispositif de détente (40) un dispositif de chauffage avec lequel l'élément de traction (14) est chauffé au niveau du point d'action (24) à une température de ramollissement à laquelle l'élément de traction (14) est déformé plastiquement par la contrainte de traction.

15. Procédé d'ancrage selon l'une quelconque des revendications 10 à 14,
**caractérisé en ce que**
l'on utilise en tant que dispositif de détente (40) un dispositif de corrosion avec lequel l'élément de traction (14) est corrodé de manière ciblée au niveau du point d'action (24) et une résistance de l'élément de traction (14) est réduite, de telle sorte que l'élément de traction (14) est déformé plastiquement par la contrainte de traction.
